# EUROPÄISCHE PATENTSCHRIFT

(11) **EP 0 367 212 B1**
(45) Veröffentlichungstag und Bekanntmachung des Hinweises auf die Patenterteilung: **15.09.1993**
(21) Anmeldenummer: 89120165.9
(22) Anmeldetag: 31.10.1989
(51) Int. Cl.: E06B 9/165

(54) **Rolladen aus kastenförmigen Rolladenstäben und Verbindungsstäben mit C-förmigem Querschnitt**
Roller shutter consisting of box-type slats and connecting rods with C-shaped cross section
Volet à rouleau se composant de lattes en forme de carter et de baguettes de jonction avec section transversale en forme de C

(30) Priorität: 04.11.1988 DE 3837410
(43) Veröffentlichungstag der Anmeldung: 09.05.1990
(73) Patentinhaber: WAREMA Renkhoff GmbH, D-97828 Marktheidenfeld (DE)
(72) Erfinder: Mittmann, Wolfgang, D-8772 Marktheidenfeld (DE); Keller, Horst, D-8772 Marktheidenfeld (DE)
(74) Vertreter: Jochem, Bernd, Dipl.-Wirtsch.-Ing.

(56) Entgegenhaltungen:
- DE-A- 1 683 125
- DE-U- 7 112 264
- DE-U- 7 441 951
- DE-U- 7 916 727
- DE-U- 8 120 071
- FR-A- 2 448 027

## Beschreibung

Die Erfindung betrifft einen Rolladen, dessen Panzer wenigstens zu einem Teil aus oben und unten mit längslaufenden Schlitzen versehenen, kastenförmigen Rolladenstäben aus stranggepreßtem Aluminium besteht, die durch Verbindungsstäbe aus Kunststoff mit im wesentlichen C-förmigem Querschnitt miteinander verbunden sind, welche mit hakenförmigen Enden verschieblich durch die Schlitze greifen und sich hinter Abkantungen einer Seitenwand der Rolladenstäbe verhaken, wobei der Panzer in waagerechten Abständen aufeinanderfolgende Belüftungsöffnungen aufweist, die in der Ablaßendstellung des Panzers verschlossen sind.

Derart gestaltete Rolläden sind aus der DE-U-71 12 264 bekannt.

Bei einer weiteren bekannten Ausführung DE-U-74 41 951) bestehen sowohl die Rolladenstäbe als auch die mit Belüftungsöffnungen versehenen Verbindungsstäbe aus Kunststoff, wodurch ein sehr leichter Rolladenpanzer erhalten wird, der wenig Sicherheit gegen Einbruch sowie auch gegen Schüsse im Fall von Attentatsversuchen bietet. Darüber hinaus dringt in beiden Fällen durch die als enge Spalte in den Verbindungsstäben ausgebildeten Belüftungsöffnungen bei in die Lüftungsstellung der Stäbe angehobenem Panzer nur wenig Licht, was die Verwendung des Rolladens als Sonnenscheutz bei Tage erheblich einschränkt.

Ein jüngerer bekannter Vorschlag für einen Rolladen (DE-U-79 16 727) sieht deshalb vor, die Verbindungsstäbe aus einem feinmaschigen Drahtgewebe oder -gitter herzustellen, das aus Edelstahl, Aluminium oder verzinktem Metall besteht, während die kastenförmigen Rolladenstäbe wie bei der vorerwähnten Ausführung aus Kunststoff hergestellt sind. Hierdurch wird zwar die Lichtdurchlässigkeit des angehobenen Panzers sowie auch die Belüftung verbessert; Diebstahlsicherheit und Schuß-sicherheit lassen jedoch nach wie vor zu wünschen übrig.

Noch ein weiterer bekannter Rolladen verwendet kastenförmige Rolladenstäbe aus stranggepreßtem Aluminium. Auch die mit Belüftungsöffnungen versehenen Verbindungsstäbe sind aus Aluminium hergestellt, was auch wieder eine übermäßig starke Abdunkelung bei in die Lüftungsstellung angehobenem Rolladenpanzer mit sich bringt.

Aufgabe der Erfindung ist es deshalb, einen Rolladenpanzer der eingangs genannten Art dahingehend auszubilden, daß bei in die Lüftungsstellung angehobenem Panzer eine ausreichende Belüftung gewährleisten, aber eine zu starke Abdunkelung des dahinterliegenden Raumes vermieden ist.

Erfindungsgemäß wird diese Aufgabe dadurch gelöst, daß das Material der Verbindungsstäbe lichtdurchlässig ist und die Belüftungsöffnungen in den inneren Seitenwänden der Rolladenstäbe so angeordnet sind, daß ein durchgehender Belüftungsweg von den Belüftungsöffnungen durch die oberen und/oder unteren, breiter als die Dicke der verbindungsstäbe ausgebildeten Schlitze zur Außenseite des Rolladenpanzers besteht.

Durch die erfindungsgemäße Verlagerung der Belüftungsöffnun-gen in die kastenförmigen Rolladenstäbe entfällt eine Schwächung der Verbindungsstäbe, und diese lassen sich trotz des von den metallenen Rolladenstäben bestimmten Panzergewichts ohne Bruchgefahr aus einem lichtdurchlässigen Kunststoff herstellen, der den gewünschten Lichtdurchtritt sicherstellt. Dennoch ist eine ausreichende Belüftung gewährleistet, da die in den inneren Profilseitenwänden der kastenförmigen Rolladenstäbe angeordneten Belüftungsöffnungen über die oberen und/oder unteren Längsschlitze der Rolladenstäbe, deren Breite größer als die Dicke der Verbindungsstäbe ist, zur Atmosphäre hin offen sind. Die Belüftungsöffnungen können sogar beliebig groß ausgebildet werden, weil sie zum einen die Festigkeit der metallenen Rolladenstäbe praktisch nicht beeinträchtigen und zum anderen die Gefahr des Eindringens von Insekten und Staub über den langen Belüftungsweg erheblich verringert ist.

Zweckmäßig bestehen die Verbindungsstäbe aus einem Polykarbonat, das farblos oder auch eingefärbt sein kann.

Um bei voller Durchsichtigkeit des die Verbindungsstäbe bildenden Materials eine ungedämpfte Weiterleitung der hindurchdringenden Sonnenstrahlen in den Innenraum zu vermeiden, sieht ein Merkmal zur vorteilhaften Ausgestaltung der Erfindung vor, daß die Verbindungsstäbe zwischen den hakenförmigen Profilenden auf wenigstens einer Seite mit einer lichtbrechenden Oberflächenstruktur versehen sind. Diese ist zweckmäßig durch ein stumpfwinkliges Zickzackprofil der strukturierten Oberfläche gebildet.

Nach einem anderen Merkmal zur vorteilhaften Ausgestaltung der Erfindung ist wenigstens die äußere Seitenwand eines jeden kastenförmigen Rolladenstabes an einem Profilende mit einer überstehenden schmalen Profilzunge versehen, die bei geschlossenem Rolladen in eine entsprechende Profilausnehmung am anderen Profilende der Seitenwand des nächsten Rolladenstabes überlappend eingreift.

Im übrigen kann das Kastenprofil der Rolladenstäbe symmetrisch oder unsymmetrisch ausgebildet sein, wobei im ersteren Fall das Kastenprofil durch eine die Seitenwände verbindende Querwand in zwei gleichgroße, über je einen Längsschlitz nach oben oder unten offene Kammern unterteilt ist, in welche beim vollständigen Schließen des Rolladens die Verbindungsstäbe jeweils zur Hälfte einfahren. Dies ermöglicht eine weitere Ausgestaltung dahingehend, daß die innere Seitenwand jedes Rolladenstabes mit zwei Reihen von Belüftungsöffnungen versehen ist, die zu je einer der beiden Kammern führen.

Im Falle der asymmetrischen Ausbildung des Kastenprofils der Rolladenstäbe ist dieses durch eine die Seitenwände verbindende Querwand in eine lange Kammer zur verschieblichen und verschwenkbaren Aufnahme des daran ansetzenden Verbindungsstabes und eine kurze Kammer zur bloßen schwenkbaren Aufnahme des Hakens am dortigen Verbindungsstab unterteilt. In diesem Falle wird dann zweckmäßig die innere Seitenwand jedes kastenförmigen Rolladenstabes mit nur einer Reihe von Belüftungsöffnungen versehen, die zu der langen Kammer führen.

Die Erfindung wird nachstehend anhand zweier Ausführungsbeispiele in Verbindung mit der Zeichnung näher erläutert. Darin zeigen:
- Fig. 1: in schematischer Darstellung die Stirnansicht einer ersten Ausführungsform des erfindungsgemäßen Rolladenpanzers in voll herabgelassenem oder geschlossenem Zustand,
- Fig. 2: dieselbe Stirnansicht wie in Fig. 1 in der angehobenen Belüftungsstellung des Panzers,
- Fig. 3: in größerem Maßstab einen Ausschnitt aus Fig. 2,
- Fig. 4: eine Seitenansicht auf einen Teil des Rolladenpanzers nach Fig. 1 bis 3 in der Belüftungsstellung und
- Fig. 5 und 6: Stirnansichten entsprechend den Darstellungen in Fig. 1 und 2 von einer abgewandelten Ausführungsform des Rolladenpanzers.

Der in den Figuren 1 bis 4 dargestellte Rolladenpanzer 10 besteht aus einem unteren Teil mit abwechselnd aufeinanderfolgenden kastenförmigen Rolladenstäben 12 und Verbindungsstäben 14 sowie einem oberen Teil mit herkömmlichen Profilstäben 16 und ist am unteren Ende durch einen hohlen Endstab 18 von wesentlich größerem Querschnitt als die vorerwähnten Stäbe abgeschlossen. Das (nicht gezeigte) obere Ende des Panzers ist in herkömmlicher Weise an einer Panzerwelle innerhalb eines Rolladenkastens festgelegt und kann elektromotorisch oder von Hand auf diese zum Anheben des Panzers in die in Fig. 2 gezeigte Lüftungsstellung oder zum völligen Hochziehen des Panzers aufgewickelt werden. Im vollständig abgewickelten Zustand nehmen die Stäbe 12, 14, 16 des Rolladenpanzers die in Fig. 1 gezeigte Stellung ein, in welcher der Endstab 18, je nach Anwendungsfall, durch eine Fensterbank oder eine Türschwelle abgefangen ist, so daß sich sämtliche darüber befindliche Stäbe 12, 14, 16 ineinander schieben und die Verbindungsstäbe 14 vollständig in den kastenförmigen Rolladenstäben 12 aufgenommen sind.

Die kastenförmigen Rolladenstäbe 12 bestehen aus extrudiertem Aluminium mit einem in der Hauptsache H-förmigen Profil 20 und weisen dadurch eine äußere Seitenwand 22 und eine dazu parallele innere Seitenwand 24 auf, die in der Profilmitte durch eine Querwand 26 miteinander verbunden sind.

Hierdurch wird das Innere eines jeden kastenförmigen Rolladenstabes 12 in eine obere Kammer 28 und eine untere Kammer 30 gleicher Größe unterteilt, die zu den Profilenden hin über Längsschlitze 32, 34 geöffnet sind, welche von der äußeren Seitenwand 22 und jeweils einer Abkantung 36 bzw. 38 der inneren Seitenwand 24 begrenzt sind. Ferner ist an der äußeren Seitenwand 22 am unteren Profilende eine im Vergleich zur dortigen Wandstärke etwa halb so breite Profilzunge 40 angeformt, die in der vollständig herabgelassenen Stellung des Rolladenpanzers nach Fig. 1 in eine entsprechend breite Profilausnehmung 42 am anderen Profilende der äußeren Seitenwand 22 des nächsten Rolladenstabs 18 überlappend eingreift.

Die Verbindungsstäbe 14 bestehen aus einem lichtdurchlässigen Kunststoff, wie insbesondere einem Polykarbonat, das farblos oder eingefärbt sein kann, und weisen einen langgestreckten symmetrischen C-Querschnitt mit einem geraden mittleren Wandungsteil 44 und daran anschließenden hakenförmigen Enden 46 auf, die durch die Schlitze 32, 34 in die Hohlkammern 28, 30 der anschließenden Rolladenstäbe 12 eingreifen und sich hinter den Abkantungen 36 bzw. 38 der inneren Seitenwand 24 verhaken, wodurch eine Verschwenkbarkeit der Verbindungsstäbe 14 gegenüber den kastenförmigen Rolladenstäben 12 erhalten wird, die das Aufwickeln des Rolladenpanzers ermöglicht. Durch entsprechend lange Gestaltung der Hohlkammern 28, 30 und des geraden Wandungsteils 44 der Verbindungsstäbe 14 lassen sich diese außerdem je zur Hälfte in die Hohlkammern 28, 30 beim Aufsetzen der Endleiste 18 auf das Fensterbrett bzw. die Bodenschwelle der zu verschließenden Türöffnung hineinschieben, um die in Fig. 1 gezeigte vollgeschlossene Stellung des Rolladenpanzers zu erhalten.

Die Längsschlitze 32, 34 in den kastenförmigen Rolladenleisten 12 sind breiter ausgebildet als die Dicke der Verbindungsstäbe 14, so daß die Hohlkammern 28, 30 ständig mit der umgebenden Atmosphäre vor dem Rolladenpanzer in Verbindung stehen. Weiterhin befinden sich in der inneren Seitenwand 24 zwei Reihen von Belüftungsöffnungen, die jeweils zu einer der beiden Hohlkammern 28, 30 in den kastenförmigen Rolladenleisten 12 führen. Dadurch wird in der Belüftungsstellung des Rolladenpanzers, in der sich die Profilzungen 40 außer Eingriff mit den Profilaussparungen 42 der Rolladenleisten 12 befinden, ein durchgehender Belüftungsweg von der Außenseite des Rolladenpanzers zu dessen Innenseite erhalten, der durch die eine oder andere Hohlkammer 28 bzw. 30 verläuft und so lang ist, daß ein Durchtritt von Staub oder Insekten weitgehend vermieden wird. Gleichzeitig wird durch die Verlagerung der Belüftungsöffnungen in die kastenförmigen Rolladenprofile erreicht, daß der Panzer nicht nur im vollständig herabgelassenen Zustand, sondern auch in der angehobenen Stellung, in der das Tageslicht durch die lichtdurchlässigen Verbindungsstäbe hindurchtreten kann, dennoch eine wirksame Schalldämmung hervorruft.

Die in den Figuren 5 und 6 gezeigte abgeänderte Ausführungsform, für deren Erläuterung dieselben Bezugszeichen wie bei den Figuren 1 bis 4 für die entsprechenden Teile verwendet sind, unterscheidet sich von der zuvor beschriebenen Ausführungsform nur dadurch, daß die dort mit 26′ bezeichnete Querwand der kastenförmigen Rolladenleisten 12 asymmetrisch verschoben ist, so daß die obere Kammer 28′ wesentlich länger als beim zuvor beschriebenen Ausführungsbeispiel und die untere Kammer 30′ entsprechend kürzer ist. Die Profillänge der Rolladenleisten 12 ebenso wie die Profillänge der Verbindungsstäbe 14 sind hingegen diegleichen wie beim Ausführungsbeispiel nach den Figuren 1 bis 4, so daß auch bei der Ausführungsform nach den Figuren 5 und 6 die kastenförmigen Rolladenleisten 12, diesmal unter Verschiebung der Verbindungsstäbe 14 nur in die obere Kammer 28′ vollständig in die Eingriffsstellung der Profilzungen 40 mit den Profilausnehmungen 42 gemäß Fig. 5 verschoben werden können. Die untere Kammer 30 ist demgegenüber so kurz gehalten, daß das eingreifende obere hakenförmige Ende 46 des nach unten anschließenden Verbindungsstabes 14 gegenüber dem kastenförmigen Rolladenstab 12 nur verschwenkt werden kann.

Bei der Ausführung der kastenförmigen Rolladenstäbe 12′ nach Fig. 5 und 6 enthalten die dortigen inneren Seitenwände 24′ nur eine Reihe von Belüftungsöffnungen 48, die zu der oberen Kammer 28′ führen und über diese und die oberen Längsschlitze 32′ sich einen Belüftungsweg zur Außenseite des Rolladenpanzers bilden. Anstelle der gezeigten einen Reihe von Belüftungsöffnungen können selbstverständlich auch zwei oder mehrere derartige Reihen vorgesehen seien, die jedoch sämtliche zur oberen Kammer 28′ führen.

Wie bereits erwähnt, bestehen die Verbindungsstäbe 14 aus einem lichtdurchlässigen Kunststoff, der voll durchsichtig sein kann. Da in diesem Fall die Sonnenstrahlen zumindest bei tiefstehender Sonne ungebrochen in den Gebäudeinnenraum eintreten würden, ist es zweckmäßig, für eine Lichtbrechung zu sorgen. Diese wird, wie in Fig. 2 dargestellt, zweckmäßig dadurch erhalten, daß entweder die Außenseite des geraden Wandungsteils 44 der hakenförmigen Verbindungsstäbe 14 oder deren Innenseite oder auch beide Seiten mit einer lichtbrechenden Oberflächenstruktur vorzugsweise in Gestalt eines stumpfwinkligen Zickzackprofils 50 versehen sind.

## Patentansprüche

1. Rolladen, dessen Panzer wenigstens zu einem Teil aus oben und unten mit längslaufenden Schlitzen (32, 34) versehenen, kastenförmigen Rolladenstäben (12, 12') aus stranggepreßtem Aluminium besteht, die durch Verbindungsstäbe (14) aus Kunststoff mit im wesentlichen C-förmigem Querschnitt miteinander verbunden sind, welche mit hakenförmigen Enden (46) verschieblich durch die Schlitze (32, 34) greifen und sich hinter Abkantungen (36, 38) einer Seitenwand (24, 24') der Rolladenstäbe (12, 12') verhaken, wobei der Panzer in waagerechten Abständen aufeinanderfolgende Belüftungsöffnungen (48) aufweist, die in der Ablaßendstellung des Panzers verschlossen sind, **dadurch gekennzeichnet,** daß das Material der Verbindungsstäbe (14) lichtdurchlässig ist und die Belüftungsöffnungen (48) in den inneren Seitenwänden (24, 24') der Rolladenstäbe (12, 12') so angeordnet sind, daß ein durchgehender Belüftungsweg von den Belüftungsöffnungen (48) durch die oberen und/oder unteren, breiter als die Dicke der Verbindungsstäbe (14) ausgebildeten Schlitze (32, 34) zur Außenseite des Rolladenpanzers besteht.

2. Rolladen nach Anspruch 1, **dadurch gekennzeichnet,** daß die Verbindungsstäbe (14) aus einem Polykarbonat bestehen.

3. Rolladen nach Anspruch 1 oder 2, **dadurch gekennzeichnet,** daß die Verbindungsstäbe (14) zwischen den hakenförmigen Profilenden (46) auf wenigstens einer Seite mit einer lichtbrechenden Oberflächenstruktur (50) versehen sind.

4. Rolladen nach Anspruch 3, **dadurch gekennzeichnet,** daß die Oberflächenstruktur (50) durch ein stumpfwinkliges Zickzackprofil der strukturierten Oberfläche gebildet ist.

5. Rolladen nach einem der vorhergehenden Ansprüche, **dadurch gekennzeichnet,** daß wenigstens die äußere Seitenwand (22) eines jeden kastenförmigen Rolladenstabs (12) an einem Profilende mit einer überstehenden schmalen Profilzunge (40) versehen ist, die bei geschlossenem Rolladen in eine entsprechende Profilausnehmung (42) am anderen Profilende der Seitenwand (22) des nächsten Rolladenstabes (12) überlappend eingreift.

6. Rolladen nach einem der vorhergehenden Ansprüche, **dadurch gekennzeichnet,** daß das Kastenprofil (20) der Rolladenstäbe (12) durch eine die Seitenwände (22, 24) verbindende Querwand (26) in zwei gleichgroße, über je einen Längsschlitz (32 bzw. 34) nach oben und unten offene Kammern (28, 30) unterteilt ist, in welche beim vollständigen Schließen des Rolladens die Verbindungsstäbe (14) jeweils zur Hälfte einfahren.

7. Rolladen nach Anspruch 6, **dadurch gekennzeichnet,** daß die innere Seitenwand (24) jedes Rolladenstabes mit zwei Reihen von Belüftungsöffnungen (48) versehen ist, die zu je einer der beiden Kammern (28 bzw. 30) führen.

8. Rolladen nach einem der Ansprüche 1 bis 6, **dadurch gekennzeichnet,** daß das Kastenprofil der Rolladenstäbe (12′) durch eine die Seitenwände (22′, 24′) verbindende Querwand (26′) in eine lange Kammer (28′) zur verschieblichen und verschwenkbaren Aufnahme des daran ansetzenden Verbindungsstabes (14) und eine kurze Kammer (30′) zur bloßen schwenkbaren Aufnahme des Hakens (46) am dortigen Verbindungsstab (14) unterteilt ist.

9. Rolladen nach Anspruch 8, **dadurch gekennzeichnet,** daß die innere Seitenwand (24′) jedes kastenförmigen Rolladenstabes (12′) mit nur einer Reihe von Belüftungsöffnungen (48) versehen ist, die zu der langen Kammer (28′) führen.

## Claims

1. A roller shutter, the casing of which comprises at least partly box-like roller shutter slats (12, 12') which are provided at the top and bottom with longitudinal slots (32, 34), which consist of extruded aluminium and which are joined together by connecting bars (14) which consist of plastics material, are of substantially C-shaped cross-section and reach with hook-shaped ends (46) slidably through the slots (32, 34) and engage behind bevelled edges (36, 38) of a side wall (24, 24') of the roller shutter slats (12, 12'), wherein the casing has ventilation openings (48) which follow one another at horizontal intervals and which are closed in the lowered end position of the casing, characterised in that the material of the connecting bars (14) is transparent and the ventilation openings (48) are arranged in the inner side walls (24, 24') of the roller shutter slats (12, 12') in such a way as to provide a continuous ventilation path from the ventilation openings (48) through the upper and/or lower slots, which are formed wider than the thickness of the connecting bars (14), to the outside of the roller shutter casing.

2. A roller shutter according to Claim 1, characterised in that the connecting bars (14) consist of a polycarbonate.

3. A roller shutter according to Claim 1 or 2, characterised in that between the hook-like section ends (46) the connecting bars (14) are provided on at least one side with a refractive surface texture (50).

4. A roller shutter according to Claim 3, characterised in that the surface texture (50) is formed by an obtuseangled zigzag profile of the textured surface.

5. A roller shutter according to any one of the preceding Claims, characterised in that at least the outer side wall (22) of each box-like roller shutter slat (12) is provided at one section end with a projecting narrow section tongue (40) which, when the roller shutter is closed, engages in and overlaps a corresponding section recess (42) at the other section end of the side wall (22) of the next roller shutter slat (12).

6. A roller shutter according to any one of the preceding Claims, characterised in that the box section (20) of the roller shutter slats (12) is divided by a transverse wall (26) connecting the side walls (22, 24) into two equal chambers (28, 30) which are upwardly and downwardly open via a respective longitudinal slot (32 and 34) and into which the connecting bars (14) are respectively inserted halfway when the roller shutter is fully closed.

7. A roller shutter according to Claim 6, characterised in that the inner side wall (24) of each roller shutter slat (12) is provided with two rows of ventilation openings (48) which lead to each of the two chambers (28 and 30 respectively).

8. A roller shutter according to any one of Claims 1 to 6, characterised in that the box section of the roller shutter slats (12') is divided by a transverse wall (26') connecting the side walls (22', 24') into one long chamber (28') for accommodating displaceably and pivotably the connecting bar (14) fitting therein and into one short chamber (30') for accommodating only pivotably the hook (46) on the connecting bar (14) there.

9. A roller shutter according to Claim 8, characterised in that the inner side wall (24') of each box-like roller shutter slat (12') is provided with only one row of ventilation openings (48) which lead to the long chamber (28').

## Revendications

1. Volet roulant, dont le rideau, au moins dans ses parties inférieure et supérieure, est constitué de lames (12, 12') en aluminium extrudé présentant un profil en caisson muni de fentes d'ouverture (32, 34) longitudinales, ces lames étant reliées par des entretoises de liaison (14) en matière plastique ayant sensiblement une section en forme de C dont les extrémités (46) formant crochet, coulissent dans les fentes (32, 34) en étant retenues derrière les bords rabattus (36, 38) d'une paroi latérale (24, 24') des lames (12, 12') du volet roulant, le rideau étant percé d'ouvertures d'aération (48) alignées horizontalement et obturées lorsque le rideau est en position de fermeture, caractérisé en ce que la matière constitutive des entretoises (14) est transparente, les ouvertures d'aération (48) sont disposées sur les parois internes (24, 24') des lames (12, 12') du rideau de manière à assurer à l'air d'aération, un passage continu partant des ouvertures (48), traversant les fentes (32, 34) supérieures et/ou inférieures, dont la largeur est supérieure à l'épaisseur des entretoises (14), par rapport à la face externe du volet roulant.

2. Volet roulant, selon la revendication 1, caractérisé en ce que les entretoises de liaison (14) sont en polycarbonate.

3. Volet roulant, selon la revendication 1 ou 2, caractérisé en ce que les entretoises de liaison (14), entre leurs extrémités recourbées (46) présentent, sur une face au moins, une structure superficielle (50), réfringente.

4. Volet roulant, selon la revendication 3, caractérisé en ce que la structure superficielle (50) réfringente est constituée par un profil en zig-zag, à angle obtus, de la surface.

5. Volet roulant, selon selon l'une quelconque des revendications précédentes, caractérisé en ce que la lame (12) en caisson présente sur au moins sa paroi latérale externe (22), une bordure en forme de languette débordante (40) qui, lorsque le rideau est fermé, vient recouvrir un décrochement (42) situé le long du bord en regard de la paroi latérale externe (22) de la lame voisine (12).

6. Volet roulant, selon l'une quelconque des revendications précédentes, caractérisé en ce que le profit en caisson (20) des lames (12) du rideau est divisé par une paroi transversale (26) reliant les parois latérales (22, 24), en deux chambres de dimensions égales, ouvertes, l'une (28), vers le haut, l'autre (29), vers le bas, par une fente (32, 34), chaque chambre recevant une moitié de lame de liaison (14) lorsque le rideau est fermé.

7. Volet roulant, selon la revendication 6, caractérisé en ce que la paroi latérale interne (24) de chaque lame du rideau présente deux rangées d'ouvertures d'aération (48) débouchant respectivement dans les chambres (28, 30).

8. Volet roulant, selon l'une quelconque des revendications 1 à 6, caractérisé en ce que le profil en caisson des lames du volet roulant (12') du rideau est divisé par une paroi transversale (26') reliant les parois latérales (22', 24') en une chambre (28') large, pouvant recevoir par coulissement et basculement l'entretoise de liaison (14) voisine, et une seconde chambre (30'), étroite à l'intérieur de laquelle peut simplement pivoter le crochet (46) de l'autre entretoise voisine.

9. Volet roulant, selon la revendication 8, caractérisé en ce que la paroi latérale interne (24') de chaque lame du volet roulant (12'), en forme de caisson, est percée d'une seule rangée d'ouvertures d'aération (48), communiquant avec la chambre large (28').
